# FASCICULE DE BREVET EUROPEEN

(11) **EP 0 349 448 B1**
(45) Date de publication et mention de la délivrance du brevet: **19.05.1993**
(21) Numéro de dépôt: 89420230.8
(22) Date de dépôt: 27.06.1989
(51) Int. Cl.: G03D 13/00

(54) **Dispositif pour introduire l'extrémité libre d'un film négatif à développer, déroulé depuis une bobine, dans une unité de développement de films et module pour la mise en oeuvre de ce dispositif**
Vorrichtung zum Einbringen eines von einer Spule abgewickelten Filmendes in ein Filmentwicklungsgerät und ein Modul zur Benutzung dieser Vorrichtung
Apparatus to introduce an end of a film unrolled from a cassette to a developing apparatus for films, and a module for using this apparatus

(30) Priorité: 30.06.1988 FR 8809111
(43) Date de publication de la demande: 03.01.1990
(73) Titulaire: KIS PHOTO INDUSTRIE S.a.r.l., 38100 Grenoble (FR); Crasnianski, Serge, F-38240 Meylan (FR)
(72) Inventeur: Combet, Philippe, F-38360 Sassenage (FR); Crasnianski, Serge, F-38360 Meylan (FR)
(74) Mandataire: Laurent, Michel

(56) Documents cités:
- FR-A- 775 175
- US-A- 3 568 587
- US-A- 3 815 457
- US-A- 4 531 819

## Description

L'invention concerne un dispositif pour introduire l'extrémité libre d'un film négatif à developper, déroulé depuis une bobine, dans une unité de développement de films photographiques ; elle concerne également un module pour l'introduction de ce dispositif dans l'unité de développement de films, permettant de découper ensuite automatiquement l'autre extrémité de ce film lorsque celui-ci a été déroulé de sa bobine et reste fixé à celle-ci ; elle se rapporte enfin aux machines de développement de films négatifs équipés de la sorte.

Dans les développeuses de films actuelles, le dispositif de découpe comprend essentiellement des électro-aimants solidaires des couteaux, associés à des cellules de détection de présence du film. Si le plus généralement, cette disposition donne satisfaction sur le plan technique, en revanche elle reste chère, et sensible aux influences extérieures. Cette solution ne peut convenir pour des machines automatiques bon marché manipulées par du personnel non expérimenté.

Dans la demande de brevet français FR-A-2 621 709, on a proposé une solution satisfaisante sur le plan mécanique, mais dans laquelle la mise en place du film est encore trop délicate pour un opérateur non expérimenté.

L'invention pallie ces inconvénients.

Elle vise un dispositif du type en question qui assure une mise en place facile de la bobine de film à développer, sans faire appel à un "leader", qui assure une bonne étanchéité de l'ensemble à la lumière et une coupe automatique du film en fin de déroulée. Ce dispositif permet en outre à l'opérateur même non expérimenté de préparer cette mise en place à l'avance en dehors de la machine, donc en temps masqué, ce qui se traduit par une économie appréciable.

Ce dispositif pour introduire l'extrémité libre d'un film négatif à développer dans une unité de développement de films, le film étant déroulé depuis une bobine, intégrant elle-même un axe de déroulement.

Selon l'invention, il est constitué par une pince formée de deux coquilles, respectivement supérieure et inférieure, articulées autour d'un axe parallèle à l'axe de déroulement de la bobine, ladite pince comprenant :
- un berceau cylindrique, destiné à recevoir la bobine à dérouler et à empêcher sa rotation pendant le déroulement du film ;
- une portion rectiligne, comportant une partie inférieure et une partie supérieure, attenante tangentiellement au berceau, destinée à guider le film pendant son déroulement, comprenant :
   . deux chemins parallèles pour le guidage du film,
   . une première fenêtre pour le passage de la lame d'un organe de coupe, lorsque l'on arrive en fin de déroulée du film,
   . une seconde fenêtre pour le passage d'une paire de rouleaux presseurs d'entraînement du film.

Avantageusement, en pratique :
- la portion de raccordement de la coquille inférieure entre le berceau et la partie inférieure de la portion rectiligne de guidage du film présente à chacune des extrémités des deux chemins parallèles de guidage un ergot contre lequel vient s'appuyer la lèvre inférieure de la zone de sortie du film de la bobine ;
- la première fenêtre pour le passage de la lame de coupe est constituée par une ouverture ménagée dans la coquille inférieure et par un dégagement ménagé en regard dans la coquille supérieure ;
- la face inférieure de la coquille inférieure présente un logement destiné à recevoir l'extrémité d'une gachette de déclenchement de la lame de coupe ;
- la coquille inférieure qui comporte le berceau cylindrique destiné à recevoir la bobine à dérouler, présente au voisinage de l'axe de l'articulation un second ergot destiné à bloquer ladite bobine pendant le déroulement, ledit berceau étant raccordé à la partie inférieure de la portion rectiligne attenant au berceau, comportant dans l'ordre la première fenêtre pour le passage de la lame, un logement dirigé vers le bas et la seconde fenêtre pour le passage d'une paire de rouleaux ;
- et en ce que la coquille supérieure, articulée en comporte la partie supérieure de la portion rectiligne, parallèle à la partie inférieure, destinée à venir se clipser sur celle-ci, comprenant un logement disposé en creux au regard de la première fenêtre, et une fenêtre disposée en regard de la seconde fenêtre.

L'invention concerne également un module pour l'introduction de ce dispositif, chargé avec une bobine de film, dans une unité de développement de films. Ce module comprend :
- un boitier étanche à la lumière,
- une première paire de rouleaux d'entraînement du film débrayable, comprenant un rouleau moteur mû par un motoréducteur, et un contre-rouleau presseur,
- une seconde paire de rouleaux moteurs entrainés en synchronisme par ledit motoréducteur, pour tirer le film déroulé dans l'unité de développement,
- et, une cisaille,
   Selon l'invention :
- le module comprend un dispositif tel que précedemment décrit ;
- le boitier comprend un couvercle articulé,destiné à recevoir et à positionner le dispositif,
- la première paire de rouleaux est destinée à être positionnée dans la seconde fenêtre du dispositif après fermeture du couvercle, le rouleau moteur étant disposé dans la partie fixe du boitier et le contre-rouleau presseur étant fixé sur la face interne du couvercle ;
- la cisaille est une cisaille à guillotine dont la lame est destinée à venir couper le film en fin de déroulée en s'engageant dans la première fenêtre du dispositif.

Avantageusement, en pratique :
- l'arbre de sortie du moto-réducteur comporte une roue libre qui, d'une part engrène avec des pignons d'entraînement des deux paires de rouleaux et qui, d'autre part, est débrayable lorsque l'extrémité libre du film déroulé depuis la bobine est prise en charge par la première paire de rouleaux de l'unité de développement de films ;
- l'extrémité d'un chemin de guidage du film déroulé disposée juste en amont de la première paire de rouleaux d'entraînement du film dans le bac de développement de films comporte une cellule de détection permettant de déterminer le moment où l'extrémité libre du film déroulé est prise en charge par la première paire de rouleaux de l'unité de développement de films, afin d'arrêter la rotation du moto-réducteur ;
- la lame de coupe est fixée à un porte-lame, lui-même en butée contre la gachette mue, en fin de déroulée, par une translation de la pince dans la direction de déroulement du film, l'extrémité libre de la gachette articulée étant engagée dans un logement ménagé à cet effet sous la portion rectiligne de la coquille inférieure ;
- enfin, l'ensemble comporte également :
   . une première sécurité empêchant l'ouverture du couvercle lorsque le film est en cours de déroulée ;
   . une seconde sécurité bloquant le déplacement du porte-lame lorsque le couvercle est ouvert.

La manière dont l'invention peut être réalisée et les avantages qui en découlent ressortiront mieux de l'exemple de réalisation qui suit, donné à titre indicatif mais non limitatif, à l'appui des figures annexées.

La figure 1 est une représentation en perspective sommaire d'une pince caractéristique de l'invention montrée en position fermée.

La figure 2 est une vue également en perspective sommaire de cette même pince, mais en position ouverte, bobine en position mais film non engagé.

La figure 3 est une vue en coupe du module d'introduction caractéristique de l'invention.

La pince caractéristique de l'invention désignée par la référence générale (1) comprend deux coquilles moulées respectivement supérieure (2) et inférieure (3), articulées autour d'un axe (4) par des charnières (5) et (6), ledit axe étant parallèle à l'axe de déroulement (8) de la bobine (9) une fois en place.

La coquille inférieure (3) présente au voisinage de l'axe (4) un ergot (10) destiné à bloquer la bobine (9) une fois en position.

Les deux coquilles (2,3) définissent un berceau désigné par la référence générale (11) cylindrique, destiné à recevoir la bobine de film. Pour empêcher la rotation de cette bobine (9) pendant le déroulement du film désigné par la référence générale (12), la portion de raccordement de la coquille inférieure (3) avec la portion rectiligne de guidage du film (14) présente un ergot (13) contre lequel vient s'appuyer la lèvre inférieure (15) de la zone de sortie du film (12) de la bobine (9). Les deux coquilles (2,3) se prolongent ensuite par deux portions rectilignes, respectivement (14,16) attenantes au berceau, destinées à guider le film (12) pendant son déroulement. Ces deux portions rectilignes (14,16) sont clipsées à leur extrémité pour bien maintenir le film (12) pendant le déroulement. Ces portions (14,16) comprennent tout d'abord deux chemins de guidage parallèles, respectivement (17,18) sur lesquels coulissent le film déroulé et plus précisément les perforations d'entraînement.

Selon une caractéristique de l'invention, les deux portions rectilignes (14,15) présentent deux ouvertures en regard, respectivement (20) et (21), disposées en regard, formant une première fenêtre pour le passage de la lame (30) de l'organe de coupe lorsque l'on arrive en fin de déroulée du film (12). Dans une forme de réalisation avantageuse, cette fenêtre est constituée par une première ouverture (21) ménagée dans la portion rectiligne (14) de la coquille inférieure (3), alors que la portion (16) de la coquille supérieure (2) présente un dégagement (20) disposé en regard de (21). Dans une variante économique, le dégagement (20) peut être remplacé par un logement en creux. Les portions rectilignes (14,16) présentent ensuite deux autres ouvertures disposées en regard, respectivement (22,23) pour le passage de la première paire de rouleaux presseurs (24,25) d'entraînement du film (12).

La face inférieure de la portion rectiligne (14) de la coquille inférieure (3) présente un logement (26) destiné à recevoir l'extrémité (31) de la gachette (32) de déclenchement du support de la lame de coupe (30).

On comprend aisément que la mise en place du film dans la pince (1) puisse être effectuée par du personnel non expérimenté en dehors de l'unité de développement de films. Pour ce faire, l'opérateur ouvre les deux coquilles (2,3), engage la bobine (9) en la bloquant sur l'ergot (10) et la lèvre de sortie (15) contre l'ergot (13). A la main, il tire l'extrémité libre du film (12) pour amener les bords du film sur les chemins de guidage (17,18) jusqu,à ce que l'extrémité du film (12) affleure légèrement.

Il introduit ensuite la pince (1) dans le module d'introduction désigné par la référence générale (40) montré à la figure 3 de l'unité de développement de films désignée par la référence générale (60).

Ce module (40) comprend un boitier (41) étanche à la lumière, fermé par un couvercle (42) articulé en (43). Grâce à des ergots ou des plots de positionnement respectivement (33) et (34) prévus à cet effet à l'extrémité des chemins de guidage (17,18), la pince est positionnée dans la partie fixe (41) du module d'introduction (40). Le contre-rouleau presseur (25) associé à un ressort (35) est fixé au couvercle (42).

L'arbre de sortie (37) d'un moteur moto-réducteur (36) comporte une roue libre (38) qui engrène par des pignons (39) d'une part, avec le rouleau moteur (24) de la première paire de rouleaux, mais également avec deux autres rouleaux de renvoi moteur (44,45), entraînés en synchronisme avec (24,25) pour tirer le film déroulé (12) dans les chemins de guidage (46) du film jusqu'à l'unité de développement (60). Au voisinage de l'extrémité (47) de ce chemin (46), on dispose une cellule de détection (48) qui permet de déterminer le moment où l'extrémité libre du film déroulé (12) est prise en charge par la première paire de rouleaux (61,62) du bac de développement de films (60). On arrête alors l'entraînement du moto-réducteur (36) et par voie de conséquence des rouleaux (24,44,45).

L'organe de coupe comprend une gachette (32) articulée en (50) dont l'extrémité (31) est comme déjà dit, engagée dans le logement (26) prévu à cet effet. Cette gachette (32) coopère par une butée (51) avec un porte-couteau (30) associé à un ressort (52) et présentant une contre-butée (53). L'extrémité du porte-lame (30) comporte la lame de coupe proprement dite formant guillotine (30).

La mise en place étant effectuée, c'est-à-dire la pince comme montrée à la figure 1 chargée étant mise en place dans le module d'introduction, l'opérateur ferme le couvercle (42). Automatiquement, le rouleau contre-presseur (25) vient pincer l'extrémité (12) du film à dérouler. Des sécurités non représentées empêchent l'ouverture du couvercle (42) lorsque le film (12) est en cours de déroulée et d'autres sécurités bloquent le déplacement du porte-lame (30) lorsque le couvercle (42) est ouvert.

Le verrouillage du couvercle (42) met automatiquement en route le moteur (36). La première paire de rouleaux (24,25) fait avancer le film jusqu'à la seconde paire de rouleaux (44,45) qu'il engage dans le chemin (46). Lorsqu'il arrive sur la paire (61,62), le détecteur (48) commande l'arrêt du moteur (36) et le film est pris en charge et est avancé par l'unité de développement (60). En fin de déroulée, comme l'autre extrémité du film (12) est attachée à l'arbre de déroulement (8), il s'ensuit une traction longitudinale indiquée par la flèche T. Celle-ci provoque un déplacement de la pince vers la droite et par voie de conséquence, un pivotement de la gachette (32) qui libère alors le couteau (30) qui vient ainsi couper l'extrémité du film déroulé.

Un dispositif approprié permet d'armer le couteau (30) lors de l'ouverture du couvercle (42).

Le dispositif selon l'invention est particulièrement simple, de construction facile, et peut être mis en oeuvre par du personnel non spécialisé. En outre, il permet le chargement des bobines ou des films dans la pince en dehors de la machine elle-même, ce qui se traduit par un gain de temps appréciable.

De la sorte, cette disposition peut être utilisée avantageusement dans les machines de développement de films automatiques, ainsi que dans les machines de développement de films et tirages d'épreuves photographiques intégrés.

## Revendications

1. Dispositif pour introduire l'extrémité libre d'un film négatif (12) à développer dans une unité de développement de films (60), le film étant déroulé depuis une bobine (9), intégrant elle-même un axe de déroulement (8),
caractérisé en ce qu'il est constitué par une pince (1) formée de deux coquilles, respectivement supérieure (2) et inférieure (3), articulées autour d'un axe (4) parallèle à l'axe de déroulement (8) de la bobine (9), ladite pince (1) comprenant :
- un berceau cylindrique (11), destiné à recevoir la bobine (9) à dérouler et à empêcher (10) sa rotation pendant le déroulement du film (12) ;
- une portion rectiligne, comportant une partie inférieure (14) et une partie supérieure (16), attenante tangentiellement au berceau (11), destinée à guider le film (12) pendant son déroulement, comprenant :
. deux chemins (17,18) parallèles pour le guidage du film (12),
. une première fenêtre (20,21) pour le passage de la lame d'un organe de coupe (30), lorsque l'on arrive en fin de déroulée du film (12),
. une seconde fenêtre (22,23) pour le passage d'une paire de rouleaux presseurs (24,25) d'entraînement du film (12).

2. Dispositif selon la revendication 1, caractérisé en ce que la portion de raccordement de la coquille inférieure (3) entre le berceau (11) et la partie inférieure (14) de la portion rectiligne de guidage du film présente à chacune des extrémités des deux chemins parallèles (17,18) de guidage un premier ergot (13) contre lequel vient s'appuyer la lèvre inférieure de la zone de sortie (15) du film (12) de la bobine (9).

3. Dispositif selon la revendication 1, caractérisé en ce que la première fenêtre (20,21) pour le passage de la lame de coupe (30) est constituée par une ouverture (21) ménagée dans la coquille inférieure (3) et par un dégagement (20) ménagé en regard, dans la coquille supérieure (2).

4. Dispositif selon l'une des revendications 1 à 3, caractérisé en ce que la face inférieure de la coquille inférieure (3) présente un logement (26) destiné à recevoir l'extrémité d'une gachette (32) de déclenchement de la lame de coupe (30).

5. Dispositif selon la revendication 1, caractérisé :
- en ce que la coquille inférieure (3) qui comporte le berceau (11) cylindrique destiné à recevoir la bobine (9) à dérouler, présente au voisinage de l'axe de l'articulation (4) un second ergot (10) destiné à bloquer ladite bobine (9) pendant le déroulement, ledit berceau étant raccordé à la partie inférieure (14) de la portion rectiligne attenant au berceau (11), comportant dans l'ordre la première fenêtre (21) pour le passage de la lame (30), un logement (26) dirigé vers le bas et la seconde fenêtre (23) pour le passage d'une paire de rouleaux ;
- et en ce que la coquille supérieure (2), articulée en (4) comporte la partie supérieure (16) de la portion rectiligne, parallèle à la partie inférieure (14), destinée à venir se clipser sur celle-ci, comprenant un logement disposé en creux au regard de la première fenêtre (21), et une fenêtre (22) disposée en regard de la seconde fenêtre (23).

6. Module pour introduire l'extrémité libre d'un film négatif (12) à développer dans une unité de développement de films (60), comprenant :
- un boitier (41) étanche à la lumière,
- une première paire de rouleaux d'entraînement du film débrayable, comprenant un rouleau moteur (24) mû par un motoréducteur (36), et un contre-rouleau presseur (25),
- une seconde paire de rouleaux moteurs (44,45) entrainés en synchronisme par ledit motoréducteur (36), pour tirer le film (12) déroulé dans l'unité de développement (60),
- et, une cisaille (30,53),
caractérisé en ce que :
- le module comprend un dispositif (1) selon l'une des revendications 1 à 5,
- le boitier (41) comprend un couvercle (42) articulé (43), destiné à recevoir et à positionner le dispositif (1),
- la première paire de rouleaux (24,25) est destinée à être positionnée dans la seconde fenêtre (22,23) du dispositif (1) après fermeture du couvercle (42), le rouleau moteur (24) étant disposé dans la partie fixe du boitier et le contre-rouleau presseur (25) étant fixé sur la face interne du couvercle (42) ;
- la cisaille (30,53) est une cisaille à guillotine dont la lame (30) est destinée à venir couper le film en fin de déroulée en s'engageant dans la première fenêtre (20,21) du dispositif (1).

7. Module d'introduction selon la revendication 6, caractérisé en ce qu'un arbre de sortie (37) du motoréducteur (36) présente une roue libre (38) qui, d'une part engrène avec des pignons (39) d'entraînement des deux paires (24,25 - 44,45) de rouleaux et qui, d'autre part, est débrayable lorsque l'extrémité libre du film (12) déroulé depuis la bobine (9) est prise en charge par la première paire de rouleaux (61,62) de l'unité de développement de films (60).

8. Module d'introduction selon l'une des revendications 6 et 7, caractérisé en ce que l'extrémité (47) d'un chemin de guidage (46) disposée juste en amont de l'introduction dans l'unité de développement de films (60), comporte une cellule de détection (48) permettant de déterminer le moment où l'extrémité libre du film (12) déroulé est prise en charge par la première paire de rouleaux (61,62) de ladite unité (60) pour arrêter le moto-réducteur (36).

9. Module d'introduction selon l'une des revendications 6 à 8, caractérisé en ce que la lame de coupe est fixée à un porte-lame (30), lui-même en butée (51,53) contre la gachette (32), mue en fin de déroulée, par une translation du dispositif (1) dans la direction de déroulement du film, l'extrémité libre (31) de ladite gachette (32) articulée sur un axe (50) étant engagée dans le logement (26) ménagé sous la partie inférieure (14) de la portion rectiligne de la coquille inférieure (3).

10. Module d'introduction selon l'une des revendications 6 à 9, caractérisé en ce qu'il comprend également :
- une première sécurité empêchant l'ouverture du couvercle lorsque le film (12) est en cours de déroulée ;
- une seconde sécurité bloquant le déplacement du porte-lame (30) lorsque le couvercle (42) est ouvert.

## Patentansprüche

1. Vorrichtung zum Einbringen des freien Endes eines zu entwickelnden Negativfilms ( 12) in ein Filmentwicklungsgerät (60), wobei der Film von einer Spule (9) abgewickelt wird, die selbst eine Abrollachse (8) umfaßt, **dadurch gekennzeichnet**, daß sie aus einer Aufnahme (1) besteht, die aus zwei Schalen gebildet wird, einer oberen Schale (2) und einer unteren Schale (3), die um eine Achse (4) angelenkt sind, die parallel zur Abrollachse (8) der Spule (9) angeordnet ist, wobei die Aufnahme (1) umfaßt:
- eine zylindrische Kammer (11) zur Aufnahme der abzurollenden Spule (9), die daran zu hindern (10) ist, während des Abrollens des Films (12) zu rotieren,
- einen geraden Abschnitt, der einen unteren Bereich (14) und einen oberen Bereich (16) umfaßt, der tangential zur Kammer (11) angeordnet ist und dazu vorgesehen ist, den Film (12) während seines Abrollens zu führen, mit:
. zwei parallelen Führungen (17, 18) zur Führung des Films (12),
. einem ersten Fenster (20, 21) zur Durchführung einer Schneide eines Schneidelementes (30), wenn der Film (12) vollständig abgerollt ist, und
. einem zweiten Fenster (22, 23) zur Durchführung eines Paares von Andruckrollen (24, 25) zur Fortbewegung des Films (12).

2. Einrichtung nach Anspruch 1, dadurch gekennzeichnet, daß der Verbindungsabschnitt der unteren Schale zwischen der Kammer (11) und dem unteren Bereich (14) des gerades Abschnittes der Filmführung an jedem seiner Enden der zwei parallelen Führungsschienen (17, 18) einen ersten Vorsprung (13) aufweist, gegen den sich die untere Lippe des Ausgangsbereichs (15) des Films (12) der Spule (9) abstützt.

3. Einrichtung nach Anspruch 1, dadurch gekennzeichnet, daß das erste Fenster (20, 21) zur Durchführung der Schneide (30) aus einer Öffnung (21) besteht, die in der unteren Schale (3) vorgesehen ist, und über eine Ausnehmung (20) in der oberen Schale (2) verfügt.

4. Einrichtung nach einem der Ansprüche 1 bis 3, dadurch gekennzeichnet, daß die untere Seite der unteren Schale (3) eine Ausnehmung (26) aufweist, die dazu vorgesehen ist, das Ende eines Auslösers (32) der Schneide (30) aufzunehmen.

5. Einrichtung nach Anspruch 1, dadurch gekennzeichnet, daß
- die untere Schale (3), die die zylindrische Kammer (11) umfaßt, die die abzurollende Spule (9) aufnimmt, in der Umgebung der Schwenkachse (4) einen zweiten Vorsprung (10) aufweist, der dazu vorgesehen ist, die Spule (9) während des Abrollens zu blockieren, wobei die Kammer mit dem unteren Abschnitt (14) des geraden Abschnittes, der an der Kammer (11) befestigt ist, verbunden ist, und nacheinander das erste Fenster (21) zur Durchführung der Schneide (30), eine Aufnahme (26), die nach unten ausgerichtet ist und das zweite Fenster (23) zur Durchführung eines Rollenpaares aufweist, und daß
- die obere Schale (2), die in (4) angelenkt ist, den oberen Bereich (16) des geraden Abschnittes umfaßt, der parallel zum unteren Bereich (14) angeordnet ist, auf diesen aufgeklippt wird und eine Aufnahme umfaßt, die in Holilform in Bezug auf das erste Fenster (21) ausgestaltet ist, und über ein Fenster (22) verfügt, welches gegenüber dem zweiten Fenster (23) angeordnet ist.

6. Modul zur Einführung des freien Endes eines zu entwickelnden Negativfilms (12) in ein Filmentwicklungsgerät (60), mit:
- einem gegenüber dem Licht dichten Gehäuse (41),
- einem ersten Paar von auskoppelbaren Filmandrucksrollen mit einer Antriebsrolle (24), die durch einen Motor (36) bewegt wird, und mit einer Gegenandruckrsrolle (25),
- einem zweiten Paar von Antriebsrollen (44, 45), die durch den besagten Motor (36) synchron angetrieben werden, um den abgerollten Film (12) in das Filmentwicklungsgerät (60) zu ziehen, und
- einem Abschneider (30, 53),
**dadurch gekennzeichnet,** daß
- das Modul über eine Einrichtung (1) gemäß einem der Ansprüche 1 bis 5 verfügt,
- daß das Gehäuse (41) einen angelenkten (43) Deckel (42) umfaßt und dazu vorgesehen ist, die Einrichtung (1) aufzunehmen und zu positionieren,
- daß das erste Rollenpaar (24, 25) dazu vorgesehen ist, nach der Schließung des Deckels (42) in dem zweiten Fenster (22, 23) der Einrichtung (1) angeordnet zu werden, wobei die Antriebsrolle (24) in dem festen Abschnitt des Gehäuses angeordnet ist, und die Gegenandrucksrolle (25) auf der inneren Seite des Deckels (42) befestigt ist, und
- daß der Abschneider (30, 53) eine Schlagschere ist, deren Schneide (30) dazu vorgesehen ist, den Film am Ende des Abrollens zu schneiden, indem sie in das erste Fenster (20, 21) der Einrichtung (1) eingreift.

7. Modul nach Anspruch 6, dadurch gekennzeichnet, daß die Ausgangswelle (37) des Motors (36) über ein freies Rad (38) verfügt, welches einerseits mit Ritzeln (39) zum Antrieb der beiden Paare (24, 25 - 44, 45) im Eingriff steht und welches anderseits auskoppelbar ist, wenn das freie Ende des aus der Spule (9) abgerollten Films (12) durch das erste Rollenpaar (61, 62) des Filmentwicklungsgerätes (60) übernommen worden ist.

8. Modul nach Anspruch 6 oder nach Anspruch 7, dadurch gekennzeichnet, daß das Ende (47) eines Führungsweges (46), welches gerade oberhalb des Einführungsbereichs des Filmentwicklungsgerätes (60) angeordnet ist, eine Detektionszelle (48) umfaßt, die es gestattet, den Zeitpunkt zu erfassen, in dem das freie Ende des abgerollten Films (12) durch das erste Rollenpaar (61, 62) der besagten Einheit (60) übernommen worden ist, um den Antrieb (36) abzustellen.

9. Modul nach einem der Ansprüche 6 bis 8, dadurch gekennzeichnet, daß die Schneide an einem Schneidenträger (30) befestigt ist, der selber im Anschlag (51, 53) gegen einen Auslöser (32) stößt, und der zum Ende des Abrollens durch eine Bewegung der Einrichtung (1) in der Richtung des Abrollens des Films bewegt wird, wobei das freie Ende (31) des besagten Auslösers (32), der an einer Achse (50) angelenkt ist, in die Ausnehmung (26) eingreift, welche unterhalb des unteren Abschnitts (14) des geraden Bereichs der unteren Schale (3) vorgesehen ist.

10. Modul nach einem der Ansprüche 6 bis 9, dadurch gekennzeichnet,
- daß eine erste Sicherungseinrichtung die Öffnung des Deckels verhindert, wenn der Film (12) abgerollt wird, und
- daß eine zweite Sicherungseinrichtung die Bewegung des Schneidenträgers (30) blockiert, wenn der Deckel (42) offen ist.

## Claims

1. Device for introducing the free end of a negative film (12) to be developed into a film developing unit (60), said film being unwound from a reel (9) comprising an unwind spindle (8),
characterized in that it is constituted by a clamp (1) formed by two shells, respectively lower (3) and upper (2), articulated about a pin (4) parallel to the unwind spindle (8) of the reel (9), said clamp (1) comprising :
- a cylindrical cradle (11) adapted to receive the reel (9) to be unwound and to prevent (10) rotation thereof during unwinding of the film (12) ;
- a rectilinear portion, comprising a lower part (14) and an upper part (16) contiguous tangentially with the cradle (11), adapted to guide the film (12) during unwinding thereof, comprising :
. two parallel paths (17, 18) for guiding the film (12),
. a first window (20, 21) for passage of the blade of a cutting member (30) when unwinding of the film (12) is complete,
. a second window (22, 23) for passage of a pair of press rollers (24,25) for advancing the film (12).

2. Device according to claim 1, wherein the portion of connection of the lower shell (3) between the cradle (11) and the lower part (14) of the rectilinear portion for guiding the film presents at each of the ends of the two parallel guiding paths (17, 18) a stop (13), against which abuts the lower lip of the zone of issue (15) of the film (12) from the reel (9).

3. Device according to claim 1, wherein the first window (20, 21) for passage of the cutting blade (30) is constituted by an opening (21) made in the lower shell (3) and by another opening (20) made opposite, in the upper shell (2).

4. Device according to one of claims 1 to 3, wherein the lower face of the lower shell (3) presents a housing (26) adapted to receive the end of a trigger (32) actuating the cutting blade (30).

5. Device according to claim 1, wherein :
- the lower shell (3) which comprises the cylindrical cradle (11) adapted to receive the reel (9) to be unwound, presents, in the vicinity of the pivot axis (4), a second stop (10) adapted to block said reel (9) during unwinding, said cradle being connected to the lower part (14) of the rectilinear portion contiguous with the cradle (11), comprising in order, the first window (21) for the passage of the blade (30), a housing (26) directed downardly, and the second window (23) for the passage of a pair of rollers ;
- and the upper shell (2) articulated about said axis (4) comprises the upper part (16) of the rectilinear portion parallel to the lower part (14) adapted to clip thereon, comprising a recessed housing opposite the first window (21) and a window (22) disposed opposite the second window (23).

6. Module for introducing the free end of a negative film (12) to be developed into a film developing unit (60) comprising ;
- a light proof box (41),
- a first pair of rollers for advancing the film, disconnectable, the first pair of rollers (24,25) comprising a drive roller (24) activated by a gear motor (36) and a counter-press roller (25) ;
- a second pair of driving rollers (44, 45) driven in synchronism by said gear motor (36) to draw the unwound film (12) in the developing unit (60),
- and a shear (30,53),
characterized in that:
. the module comprises a device (1) according to one of the claims 1 to 5,
. the box (41) comprises an articulated (43) lid (42), adapted to receive and to position the device (1),
. the first pair of rollers (24, 25) is adapted to be positioned in the second window (22, 23) of the device (1) after closure of the lid (42), the drive roller (24) being disposed in the fixed part of the box, whilst the counter-press roller (25) being fixed on the inner face of the lid (42) ;
. the shear (30,53) is a guillotine shear, of which the blade (30) is adapted to cut the film at the end of unwinding by engaging in the first window (20, 21) of the device (1).

7. Introducing module according to claim 6, wherein a driven shaft (37) of the gear motor (36) comprises a free wheel (38) which, on the one hand, meshes with the drive pinions (39) of the two pairs (24, 25 - 44,45) of rollers and which, on the other hand, is disconnectable when the free end of the film (12) unwound from the reel (9) is taken over by the first pair of rollers (61, 62) of the film developing unit (60).

8. Introducing module according to one of claims 6 and 7, wherein the end (47) of one guide path (46) disposed just upstream of the introduction in the film developing unit (60) comprises a detection cell (48) for determining the moment when the free end of the unwound film (12) is taken over by the first pair of rollers (61, 62) of said unit (60) in order to stop the gear motor (36).

9. Introducing module according to one of claims 6 to 8, wherein the cutting blade is fixed to a balde-holder (30), itself in abutment (51, 53) against the trigger (32), moved at the end of unwinding (31) by a lateral translation of the device (1) in the unwinding direction of the film, the free end (31) of said trigger (32) articulated on an axis (50), being engaged in the housing (26) arranged under the lower part (14) of the rectilinear portion of the lower shell (3).

10. Introducing module according to one of claims 6 to 9, wherein it also comprises :
- a first safety means preventing the lid from opening when the film (12) is being unwound ;
- a safety means blocking displacement of the blade-holder (30) when the lid (42) is open.
